# EUROPÄISCHE PATENTSCHRIFT

(11) **EP 1 885 598 B1**
(45) Veröffentlichungstag und Bekanntmachung des Hinweises auf die Patenterteilung: **27.05.2009**
(21) Anmeldenummer: 05764469.2
(22) Anmeldetag: 02.06.2005
(51) Int. Cl.: B63H 5/125, B63H 5/18, B63H 20/18

(54) **ZUSATZANTRIEBS-VORRICHTUNG FÜR SCHIFFE**
AUXILIARY DRIVE DEVICE FOR SHIPS
DISPOSITIF D'ENTRAINEMENT AUXILIAIRE POUR BATEAUX

(43) Veröffentlichungstag der Anmeldung: 13.02.2008
(73) Patentinhaber: Wärtsilä Ship Design Germany GmbH, 20359 Hamburg (DE)
(72) Erfinder: PRUIN, Berend, 21423 Winsen-Luhe (DE)
(74) Vertreter: Heim, Hans-Karl
(86) Internationale Anmeldenummer: PCT/EP2005/005954
(87) Internationale Veröffentlichungsnummer: WO 2006/128486

(56) Entgegenhaltungen:
- EP-A- 0 566 786
- WO-A-20/04050477
- DE-A1- 3 718 222
- FR-A- 517 560
- GB-A- 983 939
- US-A- 2 161 068

## Beschreibung

Die Erfindung betrifft eine Zusatzantriebs-Vorrichtung für Schiffe gemäß Oberbegriff des Anspruches 1.

Eine derartige Zusatzantriebs-Vorrichtung mit einer Propulsionseinheit, welche in verschiedene Positionen innerhalb und außerhalb der Schiffshülle bewegbar ist, ist aus der EP 0 950 005 B1 bekannt.
Die darin gezeigte Zusatzantriebs-Vorrichtung ist entweder rein vertikal aus dem Schiffsrumpf nach unten verfahrbar. Diese bekannte Antriebsvorrichtung kann auch im Sinne eines Querstrahlruders benutzt werden.
Im Hinblick auf einen Hilfsantrieb, insbesondere als Vorwärtsantrieb, ist diese bekannte Antriebsvorrichtung unter den Schiffsboden ausfahrbar oder schwenkbar. Das Ausschenken erfolgt hierbei in der Mittschiffsebene, wobei im ausgeschwenkten Zustand auch eine Drehbarkeit der Antriebsvorrichtung um eine vertikale Achse möglich sein soll.
Als nachteilig kann bei dieser bekannten Zusatzantriebs-Vorrichtung angesehen werden, dass im Bereich des Schiffsbodens relativ große Ausnehmungen zur vertikalen Verfahrbarkeit oder Ausschwenkbarkeit vorhanden sein müssen, wodurch die Strömungsdynamik erheblich beeinträchtigt wird.

Noch gravierender erscheint jedoch, dass die Zusatzantriebs-Vorrichtung im Sinne eines Hilfsantriebes nur in einer Position genutzt werden kann, in der diese unterhalb des Schiffsbodens platziert ist. Also muss ein erheblich vergrößerter Tiefgang des Schiffes berücksichtigt werden.
Da große Container-Schiffe oder Tanker bereits heute mit niedrigen Fahrwassern, insbesondere im Hafenbereich, rechnen müssen, ist diese bekannte Hilfsantriebs-Vorrichtung bei derartigen Schiffen und in relativ flachen Fahrgewässern kaum mehr einsetzbar. Aber gerade dort würde der Vorteil einer guten Manövrierbarkeit von Big-Schiffen benötigt werden.

Andere ähnliche Vorrichtungen sind z.B. aus der DE 1 136 907, der US-PS 3 550 547, der US-PS 5 522 335, der EP 1 512 623 A2 oder der US-PS 4 294 186 bekannt.
Den meisten dieser bekannten Vorrichtungen haftet der Nachteil an, dass sie für ihren Betrieb unterhalb des Schiffbodens ausgefahren werden müssen und somit in flachen Gewässern, insbesondere Häfen, kaum eingesetzt werden können.

Ein andersartiger Hilfsantrieb ist aus der US-PS 3 517 633 bekannt. Bei dieser Ausführung ist die Propulsionseinheit zwar innerhalb des Schiffskörpers im Bugbereich platziert und um eine vertikale Achse drehbar. Nachteilig ist jedoch die unzureichende Flexibilität im Hinblick auf einen Richtungsantrieb bei dieser Propulsionseinheit, da nur ein Querkanal und ein Längskanal vorgesehen sind. Die Wirkungsweise in Längsrichtung ist zudem aufgrund des nahezu nach unten ausgerichteten Austrittsbereiches für den Längskanal nicht effizient.

Aus der WO 2004/050477 A ist eine Antriebseinrichtung für Motorsportboote bekannt, die sich aus mindestens einem Außenbordmotor zusammensetzt. Dieser ist am Heck des Bootes derart angeordnet, dass er mit einer pendelartigen Schwenkbewegung aus einer normalen Arbeitsposition, welche sich unterhalb des Schiffsbodens befindet, in eine Position überführbar ist, die sich oberhalb des Schiffsbodens befindet. Dadurch verringert sich der Tiefgang des Sportbootes.

Unter Berücksichtigung dieses Standes der Technik und der dabei vorhandenen Nachteile liegt der Erfindung die Aufgabe zugrunde, eine insbesondere für Großschiffe geeignete Zusatzantriebs-Vorrichtung zu schaffen, die die Manövrierbarkeit des Schiffes erheblich verbessert, wobei dies auch für flache Gewässer gilt und zudem auch als Hilfsantrieb oder als Zusatzantrieb, z.B. zur Geschwindigkeitserhöhung, genutzt werden kann.

Diese Aufgabe wird gemäß der Erfindung durch eine Zusatzantriebs-Vorrichtung mit den Merkmalen des Anspruchs 1 gelöst.

Eine wesentlicher Kerngedanke der Erfindung kann darin gesehen werden, mit einer Hilfsantriebseinrichtung nicht nur eine Verbesserung der Manövrierbarkeit des Schiffes in Querrichtung zu erreichen, sondern diese Hilfsantriebseinrichtung insgesamt zur Verbesserung der Manövrierbarkeit auch in Vorwärtsrichtung, falls erforderlich, nutzen zu können und diese Hilfsantriebsvorrichtung auch in ihren Arbeitspositionen innerhalb der maximalen Querschnittsebene des Schiffes anzuordnen, so dass der normale Tiefgang des Schiffes die Befahrbarkeit von Gewässern bestimmt.

Ein weiterer wesentlicher Gedanke ist, dass die Zusatzantriebs-Vorrichtung eine Doppelfunktion ausüben kann, z.B. als Querstrahlantrieb, bug- oder heckseitig, angeordnet werden kann und auch für unterschiedliche Richtungsorientierungen für den Vortrieb einsetzbar ist.

Die erfindungsgemäße Antriebsvorrichtung eignet sich daher insbesondere für Großtanker oder große Container-Schiffe, als Hilfsantrieb für problematische Situationen, wobei Manövrierkräfte, insbesondere in Quer- und/oder Längssichtung des Schiffes, erforderlich sind, und auch in flachen Gewässern nur der entsprechende Tiefgang des Schiffes berücksichtigt werden muss.

Die Erfindung lässt sich hierbei in zwei wesentlichen Alternativen realisieren.
Einerseits ist eine pendelartige Aufhängung einer oder mehrerer in Längsrichtung des Schiffes in der Mittschiffsebene üblicherweise hintereinander angeordneter Propulsionseinheiten möglich. Die entsprechende Pendelanordnung, die normalerweise nur eine Propulsionseinheit, zweckmäßigerweise als Antriebsgondel mit zwei Antriebspropellern aufweist, kann gegebenenfalls nur einseitig ausschwenkbar sein. In optimaler Ausführungsform ist eine beidseitige Ausschwenkbarkeit innerhalb eines Pendelkastens aus einer mittigen Stauposition in der Mittschiffsebene sowohl nach Steuerbord wie nach Backbord außerhalb der Schiffshülle realisierbar.
Die Gesamtvorrichtung wird hierbei zweckmäßigerweise im Bereich der schmaleren Schiffshülle, im Bug bzw. Heck vorgesehen.
Dies erlaubt es einerseits, einen relativ kurzen Querkanal abgeschottet im Bugbereich anzubringen, der aus strömungstechnischen Gründen an der Schiffshülle mit einer abdichtenden Klappeneinrichtung ausgestattet werden kann.

Zur Wirkung als Querstrahlruder kann die Zusatzantriebs-Vorrichtung in der mittigen Position bzw. Stauposition genutzt werden, wobei vorteilhafterweise ein elektromechanischer bzw. elektromotorischer Antrieb vorgesehen ist.
Als Hilfsantrieb, insbesondere zur Unterstützung des Vortriebes, wird die Zusatzantriebs-Vorrichtung pendelartig ausgeschwenkt und die entsprechende Propulsionseinheit normalerweise um etwa 90° oder mehr gedreht, so dass eine Kraftwirkung im Wesentlichen parallel zur Längsachse des Schiffes erreicht wird.

Die Propeller der Propulsionseinheit liegen in dieser Vortriebsanordnung außerhalb der Schiffshülle, aber noch innerhalb der maximalen Querschnittsebene des Schiffes. Auf diese Weise wird strömungsdynamisch eine hohe Effizienz des Vortriebes erreicht, ohne dass der maximale Tiefgang des Schiffes noch vergrößert wird.

Die als Antriebsgondeln ausgelegten Propulsionseinheiten sind rotativ angebracht, so dass auch andere Anstellwinkel möglich sind.

Anstelle einer einzigen, mittels Pendelanordnung aufgehängten Propulsionseinheit können vorteilhafterweise zwei hintereinander geschaltete Propulsionseinheiten im Schiff eingebaut werden. Dies erfolgt mittels eines Pendelkastens, wobei eine Trennwand für die einzelnen Einheiten vorgesehen sein kann.
Zweifache Propulsionseinheiten im Schmalbereich des Buges erhöhen die Hilfsantriebsleistung, verbessern die Redundanz, und können auch im Bedarfsfall auf einer Seite des Schiffes genutzt werden.

An Stelle der Pendelanordnung kann die entsprechende Propulsionseinheit ähnlich wie bei bisher bekannten Querstrahlkanälen in einem derartigen Querkanal bogenförmig oder weitgehend horizontal auf oder an einem Schienensystem, aus einer mittigen Stauposition nach einer Seite oder nach beiden Seiten ausgefahren werden. Nach dem Ausfahren bzw. Ausklappen dieser Propulsionseinheiten nach außerhalb der Schiffshülle ist die gleiche Funktion, wie vorausgehend beschrieben, erreichbar.

Da trotz der Größe heutiger Supermax-Tanker oder Container-schiffe meist nur Ein-Schrauben-Schiffe eingesetzt werden, verbessert eine derartige Zusatzantriebs-Vorrichtung die Sicherheit und Manövrierbarkeit dieser Schiffe erheblich.

Die Wirkungsweise der erfindungsgemäßen Vorrichtung kann daher einerseits im Sinne eines Bugstrahlruders sein oder nach dem Auspendeln und Ausschwenken als Hilfsantrieb für zusätzliche Manövrierkräfte. Auch für einen Reserve- oder Notbetrieb, z.B. für die Heimfahrt eines Schiffes, ist die Vorrichtung einsetzbar.
Beim Einsatz mehrerer Zusatzantriebs-Vorrichtungen können diese verständlicherweise separat gesteuert und betrieben werden.
Bei einer Realisierung mittels einer Querbahn kann die Propulsionseinheit auf oder an horizontalen oder gebogenen Schienen aus einer mittigen Stauposition verfahren werden, wobei Ausklappsysteme die Arbeitsposition außerhalb der Schutzhülle sichern.

Die beliebige Drehbarkeit der Propulsionseinheiten, z. B. als Antriebsgondeln, etwa um 90 oder mehr, verbessert die Manövrierfähigkeit. Beim Einsatz von mehreren Zusatzantriebs-Vorrichtungen wird die Sicherheit durch den Redundanzantrieb noch erhöht. Zweiseitig vorgesehene Propeller an entsprechenden Antriebsgondeln verbessern die Strömungscharakteristik und damit die Kräfteeinleitung in das Wasser.

Trotz relativ geringen Querschnittes des oder der Querkanäle an der Schiffshülle sind Abschlussklappen oder Schieber aus strömungstechnischen Gründen vorzuziehen. Diese Abschlussklappen werden beim Einsatz der Propulsionseinheiten außerhalb der Schiffshülle geöffnet und in eine strömungstechnisch gute Lage eingestellt.
Der oder die Pendelkästen sind aus sicherheitstechnischen Gründen abgeschottet.
Bei der Ausstattung der Propulsionseinheiten mit elektromechanischem bzw. elektrodynamischem Antrieb hat dies den Vorteil, dass relativ kleine Räume zur Zuführung der Energie an die Propulsionseinheiten benötigt werden, wobei zusätzlich eine hohe Flexibilität in der Energiebereitstellung bei üblichen Schiffen vorhanden ist.

Die Zusatzantriebs-Vorrichtung im Bereich der Propulsionseinheit kann daher mit Propellern ausgestattet oder als POT-Antrieb konzipiert sein.

Die Erfindung wird nachfolgend anhand schematischer Zeichnungen noch beispielhaft dargestellt. Es zeigen:
- Fig. 1: einen partiellen Längsschnitt durch den Bugbereich eines Schiffes mit zwei hintereinander angeordneten Zusatzantriebs-Vorrichtungen;
- Fig. 2: die schematische Darstellung des Schiffsbereiches nach Fig. 1 in einem horizontalen Schnitt, und
- Fig. 3: die schematische Darstellung des Schiffsbereiches nach Fig. 1, 2 in einer vertikalen Querschnittsebene im Bereich der Zusatzantriebs-Vorrichtung.

Figur 1 zeigt in vereinfachter Darstellung den Bugbereich 2 eines Schiffes 1, wobei die im Bereich des Wulstbuges 3 und des Schiffsboden 6 vorgesehenen Horizontallinien in etwa die Wasserlinien 35 zeigen.
Abgekapselt ist im Bereich des Bugs 2 die Zusatzantriebs-Vorrichtung 10 vorgesehen, die in diesem Beispiel zwei hintereinander angeordnete Propulsionseinheiten 11 und 12 aufweist.

Diese Propulsionseinheiten 11, 12 sind innerhalb eines abgeschotteten Antriebskasten 31 angeordnet, der durch eine Trennwand 32 in zwei separate Kammern geteilt sein kann.
Die Propulsionseinheiten 11, 12 sind hierbei pendelartig in der etwa in der Mittschiffsebene verlaufenden Pendelachse 15 schwenkbar gelagert.

Die in Art eines horizontalen Schnittes durch den Bugbereich 2 dargestellte Zeichnung nach Figur 2 zeigt die Konturen der Wasserlinien 35 mit dem schmalen Wulstbug 3, der sich nach achtern in den Schiffskörper übergehend erweitert.
In diesem relativ schmalen, vorderen Bereich des Schiffes 1 sind die zwei Pendelkästen 31 abgedichtet und abgeschottet gegenüber dem Schiffskörper vorgesehen.
Gleiche Bezugszeichen bezeichnen gleiche technische Details.
In dieser Horizontalansicht nach Figur 2 sind die beiden Querkanäle 27 erkennbar, die steuer- und backbordseitig entsprechende Öffnungen, in etwa kreisförmiger bzw. leicht elliptischer Art, in die Außenwand der Schiffshülle 5 aufweisen. Diese Öffnungen sind zweckmäßigerweise durch Klappen 28 verschließbar und öffenbar.

Der entsprechende Querkanal 27 der Zusatzantriebs-Vorrichtung 10 ist, wie in Figur 3 deutlicher erkennbar, im Falle einer Pendelanordnung 14 bogensegmentartig vorgesehen.
Im Falle der Anbringung der entsprechenden Propulsionseinheit 11, 12 mit schienenartiger Aufhängung oder Unterstützung, kann die Querbahn 16 auch im Wesentlichen horizontal verlaufen.

In Figur 3 ist schematisch der Pendelkasten 31 mit unterbrochenen Linien dargestellt, der nach außen in die entsprechende Kontur der Schiffshülle 5 übergeht und dessen unterer Bereich den Abschluss des Querkanals 27 bilden kann. In Figur 3 ist in der Mitschiffsebene 8 in schraffierter Darstellung die Pendelanordnung 14 in ihrer Stauposition 19 gezeigt. Diese Stauposition stellt auch die Lageranordnung dar, in der die entsprechende Propulsionseinheit als Querstrahlruder 18 einsetzbar ist.

Bei zwei, in Längsrichtung des Schiffes 1 hintereinander angeordneten Propulsionseinheiten 11, 12 (Fig. 1) kann z. B. die eine Propulsionseinheit 11 auf der einen Seite, nach steuerbord, über die Schiffshülle 5 hinaus ausgeschwenkt werden, während die andere Propulsionseinheit 12 nach backbord ausgeschwenkt werden. Die entsprechende Propulsionseinheit 11, die als Antriebsgondel konzipiert ist, wird anschließend, wie durch den Pfeil 39 angedeutet, gedreht, mindestens um 90 . In dieser dann erreichten Lage ist strömungstechnisch ein Vortrieb bzw. eine rückwärts wirkende Kraft durch die Propeller der Propulsionseinheit 11 bzw. 12 erreichbar.

Die in "schwarz" dargestellte Pendelanordnung 14 mit Propulsionseinheit 12 ist im Beispiel nach Figur 3 z. B. nach backbord ausgeschwenkt. Der Pendelweg ist für diesen Fall unterhalb des Schiffsbodens 6 mit Pfeil nach rechts/links angedeutet.
Zweckmäßiger Weise wird ein Konzept mit Ausschwenkbarkeit oder Verfahrbarkeit der Propulsionseinheiten nach beiden Schiffsseiten vorgesehen.

In der Ausgestaltung der Zusatzantriebs-Vorrichtung 10 mit zwei Propulsionseinheiten 11, 12 können diese, wie im Beispiel nach Figur 3 gezeigt, in der ausgeschwenkten Anordnung sehr gut als Hilfsantriebe für das Schiff 1 eingesetzt werden. Die entsprechende Rotationsbzw. Winkellage und Ausrichtung der Propellerachsen der Propulsionseinheiten richtet sich hierbei nach der Außenkontur der Schiffshülle 5 und ist entsprechend den Erfordernissen einstellbar. So kann eine Querstrahlwirkung für den Bugbereich des Schiffes auch außerhalb der Schiffshülle erreicht werden oder eine strömungsdynamisch angepasste Vortriebswirkung unter Berücksichtigung des Verlaufs der Schiffshülle in diesem Bereich eingestellt werden.

Die Erfindung eignet sich daher in vorteilhafter Weise für Schiffe, insbesondere Einschraubenschiffe, die einen hohen Sicherheitsstandard aufweisen müssen und auch in flachen Gewässern gut manövriert werden müssen.

## Patentansprüche

1. Zusatzantriebs-Vorrichtung (10) für Schiffe (1)
mit mindestens einer Propulsionseinheit (11, 12), wobei mindestens eine Arbeitsposition außerhalb der Schiffshülle (5) oberhalb des Schiffsbodens (6) vorgesehen ist,
**dadurch gekennzeichnet,**
**dass** die Zusatzantriebs-Vorrichtung (10) in mehrere Positionen innerhalb und außerhalb der Schiffshülle (5) bewegbar ist,
**dass** die Propulsionseinheit (11, 12) im Bereich der Mittschiffsebene (8) im Wesentlichen quer zur Mittschiffsebene pendelartig oder querbahnartig angeordnet ist, und
**dass** die Propulsionseinheit (11, 12) mindestens zu einer Seite des Schiffes (1) mittels der Pendelanordnung (14) oder der Querbahn (16) bis zumindestens einer Arbeitsposition außerhalb der Schiffshülle (5) verfahrbar ist.

2. Zusatzantriebs-Vorrichtung nach Anspruch 1,
**dadurch gekennzeichnet,**
**dass** die Wirkungsrichtung der Propulsionseinheit (11, 12) bezogen auf die Anordnung in der Mittschiffsebene (8) in der Anordnung außerhalb der Schiffshülle (5) mindestens um 90 (39) drehbar ist.

3. Zusatzantriebs-Vorrichtung nach Anspruch 1 oder 2,
**dadurch gekennzeichnet,**
**dass** zwei oder mehr Propulsionseinheiten (11, 12) in Längsrichtung des Schiffes (1) hintereinander angeordnet sind.

4. Zusatzantriebs-Vorrichtung nach einem der Ansprüche 1 bis 3,
**dadurch gekennzeichnet,**
**dass** die Propulsionseinheit (11, 12) oder die Propulsionseinheiten im Bugbereich (2) und/oder Heckbereich des Schiffes (1) vorgesehen sind.

5. Zusatzantriebs-Vorrichtung nach einem der Ansprüche 1 bis 4,
**dadurch gekennzeichnet,**
**dass** die Propulsionseinheit (11, 12) oder die Propulsionseinheiten zu beiden Seiten des Schiffes (1) verfahrbar oder ausschwenkbar sind.

6. Zusatzantriebs-Vorrichtung nach einem der Ansprüche 1 bis 5,
**dadurch gekennzeichnet,**
**dass** die Propulsionseinheit als Querstrahlantrieb (18) oder als Antrieb in Längsrichtung des Schiffes einsetzbar ist.

7. Zusatzantriebs-Vorrichtung nach einem der Ansprüche 1 bis 6,
**dadurch gekennzeichnet,**
**dass** die Propulsionseinheit als Antriebsgondeln (23), mit insbesondere zweiseitigen Propellern (24) ausgelegt ist, und zur Pendelachse (38) oder Querbahnachse drehbar vorgesehen ist.

8. Zusatzantriebs-Vorrichtung nach einem der Ansprüche 1 bis 7,
**dadurch gekennzeichnet,**
**dass** die Schiffswand (5) Abschlussklappen (28) im Bereich der Pendelbahn oder Querbahn aufweist.

9. Zusatzantriebs-Vorrichtung nach einem der Ansprüche 1 bis 8,
**dadurch gekennzeichnet,**
**dass** bei Pendelanordnung ein oder mehrere separierte Pendelkästen (31),
insbesondere abgeschottet, über ein Bogensegment von etwa 90 oder mehr, im Schiff (1) vorgesehen sind.

10. Zusatzantriebs-Vorrichtung nach einem der Ansprüche 1 bis 9,
**dadurch gekennzeichnet,**
**dass** der oder die Propulsionseinheiten (11, 12) achtern zum Bug (2) oder Wulstbug (3) und/oder im Heckwulst vorgesehen sind.

11. Zusatzantriebs-Vorrichtung nach einem der Ansprüche 1 bis 10,
**dadurch gekennzeichnet,**
**dass** die Propulsionseinheit (11, 12) elektrodynamisch angetrieben ist.

## Claims

1. Auxiliary drive unit (10) for ships (1),
having at least one propulsion unit (11, 12), at least one working position being provided outside the ship's hull (5) above the ship's bottom (6),
**characterized in that**
the auxiliary drive unit (10) can be moved into several positions inside and outside the ship's hull (5),
that the propulsion unit (11, 12) is arranged in pendulum-like or transverse path-like manner substantially at right angles to the centreline plane (8) in the vicinity of the latter and
that the propulsion unit (11, 12) is displaceable at least to one side of the ship (1) by means of the pendulum arrangement (14) or transverse path (16) up to at least one working position outside the ship's hull (5).

2. Auxiliary drive unit according to claim 1,
**characterized in that**
the action direction of the propulsion unit (11, 12) relative to the arrangement in the centreline plane (8) in the arrangement outside the ship's hull (5) is rotatable by at least 90° (39).

3. Auxiliary drive unit according to claim 1 or 2,
**characterized in that**
two or more propulsion units (11, 12) are arranged successively in the longitudinal direction of the ship (1).

4. Auxiliary drive unit according to one of the claims 1 to 3,
**characterized in that**
the propulsion unit (11, 12) or propulsion units are provided in the bow region (2) and/or stern region of the ship (1).

5. Auxiliary drive unit according to one of the claims 1 to 4,
**characterized in that**
the propulsion unit (11, 12) or propulsion units can be displaced or swung out to either side of ship (1).

6. Auxiliary drive unit according to one of the claims 1 to 5,
**characterized in that**
the propulsion unit can be used as a side thruster (18) or as a drive in the longitudinal direction of the ship.

7. Auxiliary drive unit according to one of the claims 1 to 6,
**characterized in that**
the propulsion unit is designed as drive gondolas (23), with in particular bilateral propellers (24), and is rotatable with respect to the pendulum axis (38) or transverse path axis.

8. Auxiliary drive unit according to one of the claims 1 to 7,
**characterized in that**
in the vicinity of the pendulum path or transverse path the ship's hull (5) has terminal flaps (28).

9. Auxiliary drive unit according to one of the claims 1 to 8,
**characterized in that**
in the case of a pendulum arrangement one or more separate pendulum boxes (31) are provided, more particularly in compartmentalized manner, over an arcuate segment of roughly 90° or more in the ship (1).

10. Auxiliary drive unit according to one of the claims 1 to 9,
**characterized in that**
the propulsion unit or units (11, 12) are provided afterwards to bow (2) or bulb bow (3) and/or in the stern bulb.

11. Auxiliary drive unit according to one of the claims 1 to 10,
**characterized in that**
the propulsion unit (11, 12) is driven electrodynamically.

## Revendications

1. Dispositif d'entraînement auxiliaire (10) pour navire (1)
comportant une unité de propulsion (11, 12), ayant au moins une position active extérieure à l'enveloppe (5) du navire au-dessus de son fond (6) du navire,
**caractérisé en ce que**
le dispositif d'entraînement auxiliaire (10) peut être déplacé dans plusieurs positions à l'intérieur et à l'extérieur de l'enveloppe (5) du navire,
l'unité de propulsion (11, 12) étant installée dans la zone du plan médian (8) du navire pratiquement transversalement à ce plan médian, de façon pendulaire ou sur une trajectoire transversale, et
l'unité de propulsion (11, 12) peut être déplacée au moins vers un côté du navire (1) par le dispositif pendulaire (14) ou la trajectoire transversale (16) au moins jusque dans une position active extérieure à l'enveloppe (5) du navire.

2. Dispositif d'entraînement auxiliaire selon la revendication 1,
**caractérisé en ce que**
la direction d'action de l'unité de propulsion (11, 12) par rapport au plan médian (8) dans la disposition extérieure à l'enveloppe (5) du navire, peut être tournée d'au moins 90° (39).

3. Dispositif d'entraînement auxiliaire selon la revendication 1 ou 2,
**caractérisé en ce que**
deux ou plusieurs unités de propulsion (11, 12) installées les unes derrière les autres dans la direction longitudinale du navire (1).

4. Dispositif d'entraînement auxiliaire selon les revendications 1 à 3,
**caractérisé en ce que**
l'unité de propulsion (11, 12) ou les unités de propulsion sont prévues au niveau de la proue (2) et/ou de la poupe du navire (1).

5. Dispositif d'entraînement auxiliaire selon les revendications 1 à 4,
**caractérisé en ce que**
l'unité de propulsion (11, 12) ou les unités de propulsion peuvent être déplacées ou déployées des deux côtés du navire (1).

6. Dispositif d'entraînement auxiliaire selon les revendications 1 à 5,
**caractérisé en ce que**
l'unité de propulsion peut s'utiliser comme moteur à jet transversal (18) ou comme moteur agissant dans la direction longitudinale du navire.

7. Dispositif d'entraînement auxiliaire selon les revendications 1 à 6,
**caractérisé en ce que**
l'unité de propulsion est réalisée sous la forme d'une nacelle motrice (23) avec en particulier des hélices (24) des deux côtés et cette nacelle peut tourner par rapport à l'axe pendulaire (38) ou à l'axe de la trajectoire transversale.

8. Dispositif d'entraînement auxiliaire selon les revendications 1 à 7,
**caractérisé en ce que**
la paroi (5) du navire comporte des volets d'obturation (28) au niveau de la trajectoire pendulaire ou de la trajectoire transversale.

9. Dispositif d'entraînement auxiliaire selon les revendications 1 à 8,
**caractérisé en ce que**
pour un dispositif pendulaire, un ou plusieurs caissons pendulaires (31) distincts, notamment cloisonnés sont prévus sur un segment d'arc d'environ 90° ou plus dans le navire (1).

10. Dispositif d'entraînement auxiliaire selon les revendications 1 à 9,
**caractérisé en ce que**
la ou les unités de propulsion (11, 12) sont prévues à l'arrière de l'étrave (2) ou du bulbe d'étrave (3) et/ou dans le bulbe de proue.

11. Dispositif d'entraînement auxiliaire selon les revendications 1 à 10,
**caractérisé en ce que**
l'unité de propulsion (11, 12) est à entraînement électrodynamique.
